# FASCICULE DE BREVET EUROPEEN

(11) **EP 0 022 694 B1**
(45) Date de publication et mention de la délivrance du brevet: **16.03.1983**
(21) Numéro de dépôt: 80400938.9
(22) Date de dépôt: 24.06.1980
(51) Int. Cl.: B65H 1/04, G07F 9/06

(54) **Réceptacle pour une pile de feuilles dans une machine distributrice de feuilles**
Kassette für einen Stapel von Blättern in einer Maschine zum Abgeben derselben
Holder for a stack of sheets in a sheet distributing machine

(30) Priorité: 06.07.1979 FR 7917648
(43) Date de publication de la demande: 21.01.1981
(73) Titulaire: TRANSAC-ALCATEL Compagnie pour le Développement des Transactions Automatiques, 75015 Paris (FR)
(72) Inventeur: Carisey, Camille, 94000 Creteil (FR)
(74) Mandataire: Weinmiller, Jürgen

## Description

La présente invention concerne un réceptacle pour une pile de feuilles dans une machine distributrice de feuilles, constitué d'une boîte parallélépipédique possédant une face mobile autour d'un de ses côtés, permettant l'approvisionnement en feuilles du réceptacle.

Dans les machines distributrices de feuilles et, en particulier, les machines distributrices de billets de banque, il est souhaitable que les manoeuvres d'ouverture du réceptacle à billets soient automatiquement comptabilisées; cela permet en outre à la personne habilitée à l'approvisionnement de la machine de vérifier qu'aucune ouverture ou tentative d'ouverture du réceptacle n'a été faite.

L'invention a donc pour objet un réceptacle pour une pile de feuilles dans une machine distributrice de feuilles, constitué d'une boîte parallélépipédique possédant une face mobile autour d'un de ses côtés, caractérisé en ce qu'il comporte une plaque liée à ladite face du côté intérieur à la boîte et pouvant coulisser légèrement contre cette face selon une direction perpendiculaire à l'axe de rotation de ladite face mobile, des moyens étant prévus sur la plaque et sur ladite face en coopération avec un outil de manoeuvre pour réaliser le coulissement de ladite plaque, ladite plaque comportant des moyens coopérant avec ladite boîte de façon à réaliser la fermeture de ladite face mobile, un organe de verrouillage en position fermée étant en outre prévu, lequel est muni d'un organe assurant l'incrémentation d'un compteur totalisateur dès que le déverrouillage est réalisé, ledit déverrouillage étant assuré par ledit outil de manoeuvre.

Selon une réalisation de l'invention, lesdits moyens de la plaque coopérant avec ladite boîte, de façon à réaliser la fermeture de ladite face mobile, comprennent une échancrure réalisée dans la partie supérieure d'un rebord latéral de ladite plaque venant couvrir une partie d'une face latérale de la boîte, l'axe de ladite échancrure étant parallèle à la direction du coulissement de la plaque, ladite échancrure coopérant avec un ergot porté par ladite face latérale de la boîte.

Pour l'extraction des billets, ladite face mobile comporte une fente, ladite plaque comporte également une fente coïncidant avec la fente de la face mobile lorsque ladite plaque est en position permettant l'ouverture de ladite face.

Selon une autre caractéristique de l'invention, le réceptacle comporte, en outre, un verrou indépendant desdits moyens de fermeture de ladite face mobile assurant la fermeture de la boîte, même lorsque les fentes de la plaque et de la face mobile coïncident.

Selon une réalisation particulière de l'invention, ledit verrou comprend une languette, fixée perpendiculairement au bord supérieur de ladite face mobile et percée d'un trou, et une lame de ressort, fixée par une de ses extrémités à la face supérieure de la boîte du côté intérieur à la boîte et comportant, d'une part, un ergot qui, lorsque le verrou est fermé, traverse le trou de ladite languette et un trou correspondant de la face supérieue de la boîte et, d'autre part, un bouton-poussoir permettant d'abaisser ladite languette, ledit bouton-poussoir traversant ladite face supérieure par un orifice et la dépassant assez, lorsque le verrou est fermé, pour qu'en position appuyée au ras de la face supérieure de la boîte, ledit ergot soit dégagé du trou de la face supérieure de la boîte et du trou de ladite languette.

Avantageusement, ledit organe de verrouillage comprend une lame de ressort fixée par l'une de ses extrémités à ladite face mobile et comportant à son autre extrémité un ergot qui, en position verrouillée, pénètre dans un orifice de ladite face mobile et dans un orifice de ladite plaque.

Avantageusement, lesdits moyens prévus sur la plaque et sur ladite face en coopération avec un outil de manoeuvre comportent une ouverture circulaire dans ladite plaque et, dans ladite face mobile, une ouverture composée d'une partie circulaire prolongée par une partie rectangulaire, l'outil de manoeuvre comportant une partie sphérique prolongée par une partie cylindrique de plus faible diamètre correspondant à la largeur de la partie rectangulaire de l'ouverture de ladite face mobile, lesdites ouvertures étant situées au niveau de la lame de ressort portant l'ergot de verrouillage.

D'autres avantages et caractéristiques de l'invention ressortiront de la description d'un exemple de réalisation de l'invention, faite ci-après en référence au dessin annexé dans lequel
- la fig. 1 montre en perspective un réceptacle selon l'invention,
- la fig. 2 montre le réceptacle selon l'invention en vue partielle de dessus, en coupe, en position verrouillée,
- la fig. 3 est une vue de face partielle en coupe du réceptacle selon l'invention, en position verrouillée,
- la fig. 4 est une vue de côté partielle en coupe du réceptacle selon l'invention, en position verrouillée,
- la fig. 5 est semblable à la fig. 4, mais en position déverrouillée,
- la fig. 6 est une vue semblable à celle de la fig. 3, mais en position déverrouillée,
- la fig. 7 est une vue semblable à celle de la fig. 2, mais en position déverrouillée,
- la fig. 8 montre en vue de face partielle en coupe le réceptacle selon l'invention, prêt à l'ouverture, et
- la fig. 9 montre le réceptacle en vue partielle en coupe, en position ouverte.

En se reportant maintenant aux figures, le réceptacle selon l'invention se compose d'une boîte parallélépipédique 1 comportant une face 2 formant couvercle. Cette face est mobile autour d'une charnière inférieure 3 et elle est utilisée pour alimenter le réceptacle en billets de banque et également pour la distribution aux clients, la face mobile 2 comportant une fente 4 à cet effet. Elle comporte également une fente 5 pour la réintroduction dans le réceptacle des billets de rebut, c'est-à-dire de ceux qui ont été extraits simultanément en multiples exemplaires. La face 2 comporte également une fenêtre 6 permettant le passage des galets du mécanisme d'extraction des billets, lors de l'introduction du réceptacle dans son logement fonctionnel.

La face mobile 2 comporte un dispositif de fermeture comprenant une plaque 7 qui peut coulisser légèrement contre la face mobile 2 en étant guidée par deux pions 8 et 9. Cette plaque coulissante 7 comporte un rebord latéral 10 présentant à sa partie supérieure une échancrure 11 destinée à coopérer, lorsque la plaque 7 est en position haute, avec un ergot 12 porté par une paroi latérale 13 de la boîte 1, maintenant ainsi en position fermée la face avant mobile 2. En position basse, telle que représentée sur la fig. 1, l'échancrure 11 est dégagée de l'ergot 12, et les fentes 4 et 5 de la face avant mobile 2 se trouvent en coïncidence avec des fentes semblables de la plaque coulissante 7, permettant ainsi la distribution de billets aux clients. Afin que, dans cette position, la face avant 2 reste néanmoins fermée, un verrou est disposé à la partie supérieure de la face 2. Ce verrou, bien visible spécialement sur les fig. 3,6 et 8, comprend une lame de ressort 14 fixée par l'une de ses extrémités à la paroi supérieure 15 du réceptacle 1. Un ergot 16 fixé sur la lame 14 traverse, en position verrouillée, un trou 17 d'une languette 18 fixée sur la face avant mobile 2 et un trou 19 de la paroi supérieure 15. Un bouton-poussoir 20, fixé sur la lame de ressort 14 et traversant la paroi supérieure 15 par un orifice 21, permet d'actionner le verrou et de dégager l'ergot 16 des trous 17 et 19 pour ouvrir la face 2. Lorsque la plaque coulissante 7 est en position haute, les fentes 4 et 5 étant obstruées, un dispositif de verrouillage interdit le coulissement vers le bas de la plaque 7.

Ce dispositif de verrouillage, plus spécialement visible sur la fig. 2 en position verrouillée et sur la fig. 7 en position déverrouillée, se compose d'une lame de ressort 22, fixée par l'une de ses extrémités à la face avant mobile 2, et d'un ergot 23 pénétrant, lorsque la plaque 7 est en position haute, dans un orifice 24 de la plaque 7, et un orifice 25 de la face avant mobile 2 interdisant le coulissement de la plaque 7 par rapport à la face 2. Cet organe de verrouillage est muni d'un organe d'incrémenta- tion d'un compteur totalisateur 26. L'organe d'incrémentation est constitué par une tige 27 fixée au ressort 22 et qui vient appuyer sur un levier 29 (fig. 5) d'incrémentation du compteur 26, lorsque l'on appuie sur la lame de ressort 22 afin de déverrouiller la plaque coulissante 7. Le déverrouillage de la plaque 7 entraîne donc automatiquement l'incrémentation du compteur 26.

Pour permettre de déverrouiller la plaque 7 et de l'abaisser vers le bas, afin de rendre possible la distribution des billets par la fente 4 et de dégager l'échancrure 11 de l'ergot 12 pour ouvrir la face avant 2 en appuyant sur le bouton-poussoir 20, la plaque coulissante possède un orifice circulaire 30 situé au niveau de la lame de ressort 22 et la face avant 2 un orifice constitué d'une partie circulaire 31 de même diamètre que l'orifice 30, prolongée par une partie rectangulaire 32 d'une largeur inférieure au diamètre de la partie circulaire 31. L'introduction d'un outil 33, tel que celui représenté fig. 2, fixé sur un levier de manoeuvre 34, ou tel que celui, portatif, représenté fig. 9, permet de déverrouiller la plaque 7 en poussant la lame de ressort 22-dégageantainsi l'ergot 23, ce qui entraîne l'incrémentation du compteur 26-et en appuyant l'outil vers le bas.

Le fonctionnement est le suivant:
Lorsque l'on vient de remplir le réceptacle de billets, on referme la face avant 2 en appuyant sur le bouton-poussoir 20 (voir fig. 9) pour permettre à la languette 18 de rentrer dans la boîte. On lâche alors le bouton-poussoir 20 afin que l'ergot 16 vienne verrouiller la face 2. Ensuite, on remonte l'outil portatif 33 de manière à faire glisser la plaque coulissante 7 vers le haut et de sorte que l'échancrure 11 vienne coiffer l'ergot 12. On peut alors retirer l'outil 33, les orifices circulaires 30 et 31 coïncidant, ce qui permet à l'ergot 23, sous l'effet du ressort 22, de pénétrer dans les orifices 24 et 25.

On porte alors le réceptacle dans son logement fonctionnel (voir fig. 2) et on le pousse jusqu'à ce que l'outil 33 pénètre à fond dans les orifices 30, 31 et on lève l'extrémité 35 du levier 33, afin d'abaisser la plaque coulissante 7 pour faire coïncider les fentes 4 et 5 de la face avant 2 avec celles correspondantes, non repérées, de la plaque 7, permettant ainsi la distribution de billets aux clients.

Bien entendu, l'introduction de la boîte dans son logement déverrouille la plaque 7, par l'introduction de l'outil 33 qui vient appuyer sur le ressort 22 et incrémenter le compteur 26.

Sur les fig. 2, 3 et 4, le réceptacle est fermé et verrouillé, la plaque 7 relevée et verrouillée.

Sur les fig. 5, 6 et 7, le réceptacle est fermé et verrouillé, la plaque 7 déverrouillée et abaissée.

Sur la fig. 8, le réceptacle est prêt à l'ouverture, plaque 7 déverrouillée et abaissée, face 2 déverrouillée.

Sur la fig. 9, la face avant 2 est ouverte, plaque 7 déverrouillée et abaissée.

Les fig. 2 et 7 montrent que le levier 34-35 est fixé pivotant autour d'un axe 36, sur une cloison 37 séparant, par exemple, un autre réceptacle, non représenté, situé de l'autre côté de la cloison 37.

Un système, avec ressort 38 et bille 39, permet la stabilité du levier 34-35 dans ses deux positions correspondant à la position haute et basse de la plaque coulissante 7.

## Revendications

1. Réceptacle pour une pile de feuilles dans une machine distributrice de feuilles, constitué d'une boîte parallélépipédique (1) possédant une face (2) mobile autour d'un de ses côtés (3), caractérisé en ce qu'il comporte une plaque (7) liée à ladite face (2) du côté intérieur à la boîte(1 ) et pouvant coulisser légèrement contre cette face(2) selon une direction perpendiculaire à l'axe de rotation de ladite face mobile (2), des moyens (30-32) étant prévus sur la plaque(7) et sur ladite face (2) en coopération avec un outil de manoeuvre (33) pour réaliser le coulissement de ladite plaque (7), ladite plaque (7) comportant, en outre, des moyens (11) coopérant avec ladite boîte (1) de façon à réaliser la fermeture de ladite face mobile (2), un organe de verrouillage (22-25) en position fermée étant en outre prévu, lequel est muni d'un organe (27) assurant l'incrémentation d'un compteur totalisateur (26), situé à l'intérieur de la boîte (1 ), dès que le déverrouillage est réalisé, ledit déverrouillage étant assuré par ledit outil de manoeuvre (33).

2. Réceptacle selon la revendication 1, caractérisé en ce que lesdits moyens de la plaque (7), coopérant avec ladite boîte (1 ) de façon à réaliser la fermeture de ladite face mobile (2), comprennent une échancrure (11 ) réalisée dans la partie supérieure d'un rebord latéral (10) de ladite plaque (7) venant couvrir une partie d'une face latérale (13) de la boîte (1), l'axe de ladite échancrure (11 ) étant parallèle à la direction du coulissement de la plaque, ladite échancrure (11 ) coopérant avec un ergot (12) porté par ladite face latérale (13) de la boîte (1 ).

3. Réceptacle selon l'une des revendications 1 ou 2, caractérisé en ce que ladite face mobile (2) comporte une fente (4) pour l'extraction des billets, ladite plaque (7) comportant également une fente coïncidant avec la fente (4) de la face mobile (2), lorsque ladite plaque (7) est en position permettant l'ouverture de ladite face (2).

4. Réceptacle selon la revendication 3, caractérisé en ce qu'il comporte, en outre, un verrou (14-21) indépendant desdits moyens de fermeture, assurant la fermeture de la boîte même lorsque les fentes de la plaque et de la face mobile coïncident.

5. Réceptacle selon la revendication 4, caractérisé en ce que ledit verrou comprend une languette (18), fixée perpendiculairement au bord supérieur de ladite face mobile (2) et percée d'un trou (17) et une lame de ressort (14) fixée par une de ses extrémités à la face supérieure (15) de la boîte (1 ) du côté intérieur à la boîte et comportant, d'une part, un ergot (16) qui, lorsque le verrou est fermé, traverse le trou (17) de ladite languette (18) et un trou (19) correspondant de la face supérieure (15) de la boîte (1 ) et, d'autre part, un bouton-poussoir (20) permettant d'abaisser ladite languette (18), ledit bouton-poussoir (20) traversant ladite face supérieure (15) par un orifice (21 ), et la dépassant assez, lorsque le verrou est fermé, pour qu'en position appuyée au ras de la face supérieure (15) de la boîte (1), ledit ergot (16) soit dégagé de ladite languette (18).

6. Réceptacle selon la revendication 5, caractérisé en ce que ledit organe de verrouillage comprend une lame de ressort (22) fixée par l'une de ses extrémités à ladite face mobile (2) et comportant à son autre extrémité un ergot (23) qui, en position verrouillée, pénètre dans un ori- fic (25) de ladite face mobile (2) et dans un orifice (24) de ladite plaque (7).

7. Réceptacle selon la revendication 6, caractérisé en ce que lesdits moyens prévus sur la plaque (7) et sur ladite face (2), en coopération avec un outil de manoeuvre (33), comportent une ouverture circulaire (30) dans ladite plaque (7), et dans ladite face mobile (2) une ouverture composée d'une partie circulaire (31 ) prolongée par une partie rectangulaire (32), l'outil de manoeuvre (33) comportant une partie sphérique prolongée par une partie cylindrique de plus faible diamètre correspondant à la largeur de la partie rectangulaire (32) de l'ouverture de ladite face mobile (2), ces dites ouvertures étant situées au niveau de la lame de ressort (22) portant l'ergot de verrouillage (23).

## Claims

1. A container for a steak of sheets in a sheet dispenser machine, said container being constituted by a parallelepiped-shaped box (1 ) having a moving face (2) that is rotatable about one of its edges (3), characterized in that it includes a plate (7) on its surface inside the box (1) and capable of sliding a short distance against this face (2) in a direction perpendicular to the axis of rotation of said moving face (2), means (30-32) being provided on said plate (7) and said face (2) which, in co-operation with an operating tool (33), serve to cause the plate (7) to slide, said plate (7) further including means (11) co-operating with said box (1) to close said moving face (2), with a locking member (22-25) in the closed position being additionally provided, which locking member is provided with a member (29) for incrementing a totalising counter (26) situated inside the box (1) whenever unlocking takes place, said unlocking being provided by said operating tool (33).

2. A container according to claim 1, characterized in that said means on the plate (7) co-operating with said box (1) to close said moving face (2) comprise a notch (11) in the upper portion of a side flange (10) to said plate (7), said flange covering a part of one of the sides (13) of the box (1), the axis of said notch (11) being parallel to the direction of plate sliding, said notch (11) co-operating with a stud (12) mounted on said side (13) of the box (1).

3. A container according to claim 1 or 2, characterized in that said moving face (2) includes a slot (4) for note extraction, said plate (7) also comprising a slot which coincides with the slot (4) in the moving face (2) when said plate (7) is in the position that enables said face (2) to be opened.

4. A container according to claim 3, characterized in that it further comprises a bolt (14-21) independent of said closing means, for closing the box even when the slots of the plate and the moving side coincide.

5. A container according to claim 4, characterized in that said bolt comprises a tongue (18) fixed perpendicularly to the upper edge of said moving face (2), having a hole (17) therethrough and a spring blade (14) fixed by one of its ends to the inner side of the upper face (15) of the box (1 ), and having a stud (16) which, when the bolt is closed, passes through the hole (17) in said tongue (18) and a corresponding hole (19) in the upper face (15) of the box (1), the spring further having a push button (20) which enables said tongue (18) to be lowered, said push button (20) passing through said upper face (15) via an opening (21), and projecting thereabove when the bolt is closed by a sufficient distance for its displacement to the level of the upper face (15) of the box (1) to cause the stud (16) to release said tongue (18).

6. A container according to claim 5, characterized in that said locking member comprises a spring blade (22) fixed by one of its ends to said moving face (2) and having a stud (23) at its other end which, in a locked position, passes through an opening (25) in said moving face (2) and through an opening (24) in said plate (7).

7. A container according to claim 6, characterized in that said means provided on the plate (7) and on said face (2) for co-operating with the operating tool (33) comprise a circular opening (30) in said plate (7) and a key hole in said moving face (2), the key hole being constituted by a circular portion (31) which is extended by an oblong portion (32), the operating tool (33) comprising a spherical portion extended by a cylindrical portion of smaller diameter, corresponding to the width of the oblong portion (32) of the key hole in the moving face (2), said opening and key hole being situated on a level with the spring blade (22) on which the locking stud (23) is mounted.

## Patentansprüche

1. Bahälterfüreinen Stapel von Blättern in einer Blattausgabemaschine, bestehend aus einem parallelepipedischen Gehäuse (1), das eine um eine seiner Kanten (3) bewegliche Seite (2) aufweist, dadurch gekennzeichnet, dass er eine Platte (7) aufweist, die im Inneren des Gehäuses (1) mit der Seite (2) verbunden ist und in einer zur Schwenkachse der beweglichen Seite (2) senkrechten Richtung leicht gegen diese Seite (2) gleiten kann, wobei Mittel (30-32) auf der Platte (7) und der Seite (2) in Zusammenwirkung mit einem Betätigungswerkzeug (33) angeordnet sind, um das Gleiten der Platte (7) zu bewirken, wobei die Platte (7) ausserdem Mittel (11) aufweist, die mit dem Gehäuse (1) derart zusammenwirken, dass das Verschliessen der beweglichen Seite (2) bewirkt wird, wobei ausserdem ein Verriegelungsorgan (22-25) für die geschlossene Stellung vorgesehen ist, das mit einem Element (27) versehen ist, das die Inkrementierung eines im Gehäuse (1 ) befindlichen Zählerakkumulators (26) bewirkt, sobald die Entriegelung mittels des Betätigungswerkzeugs (33) erfolgt.

2. Behälter nach Anspruch 1, dadurch gekennzeichnet, dass die Mittel der Platte (7), die derart mit dem Gehäuse (1) zusammenwirken, dass sie das Verschliessen der beweglichen Seite (2) bewirken, eine Aussparung (11) im oberen Teil eines seitlichen Vorsprungs (10) der Platte (7) aufweisen, der einen Teil einer Seitenfläche (13) des Gehäuses (1) bedeckt, wobei die Achse der Aussparung (11) parallel zur Gleitrichtung der Platte liegt und die Aussparung (11) mit einem Nocken (12) zusammenwirkt, der von der Seitenfläche (13) des Gehäuses (11) getragen wird.

3. Behälter nach einem der Ansprüche 1 oder 2, dadurch gekennzeichnet, dass die bewegliche Seite (2) einen Schlitz (4) für das Herausziehen von Banknoten aufweist, wobei die Platte (7) ebenfalls einen Schlitz aufweist, der mit dem Schlitz (4) der beweglichen Seite (2) fluchtet, wenn sich die Platte (7) in der Stellung befindet, die die Öffnung der Seite (2) ermöglicht.

4. Behälter nach Anspruch 3, dadurch gekennzeichnet, dass er ausserdem einen Riegel (14-21 ) unabhängig von den Verschlussmitteln aufweist, der den Verschluss des Gehäuses auch dann bewirkt, wenn die Schlitze der Platte und der beweglichen Seite fluchten.

5. Behälter nach Anspruch 4, dadurch gekennzeichnet, dass der Riegel eine Zunge (18), die senkrecht zum oberen Rand der beweglichen Seite (2) befestigt ist, und ein Loch (17) und ein Federblättchen (14) aufweist, das mit einem seiner Enden an der Innenseite der Deckfläche (15) des Gehäuses (1 ) befestigt ist und einerseits einen Nocken (16) trägt, der, wenn der Riegel in Schliessstellung ist, das Loch (17) der Zunge (18) und ein entsprechendes Loch (19) der Deckfläche (15) des Gehäuses (1 ) durchquert, und andererseits einen Druckknopf (20) aufweist, der das Herabdrücken der Zunge (18) ermöglicht, wobei der Druckknopf (20) die Deckfläche (15) durch eine Öffnung (21 ) durchquert und genügend darüber hinausragt, wenn der Riegel sich in Verschlussstellung befindet, während er in voll bis zur Deckfläche (15) eingedrücktem Zustand den Nocken (16) von der Zunge (18) abheben lässt.

6. Behälter nach Anspruch 5, dadurch gekennzeichnet, dass das Verriegelungsorgan ein Federblättchen (22) aufweist, das mit einem seiner Enden an der beweglichen Seite (2) befestigt ist und an seinem anderen Ende einen Nocken (23) aufweist, der in Verriegelungsstellung in eine Öffnung (25) der beweglichen Seite (2) und eine Öffnung (24) der Platte (7) eindringt.

7. Behälter nach Anspruch 6, dadurch gekennzeichnet, dass die auf der Platte (7) und der Seite (2) in Zusammenwirkung mit einem Betätigungswerkzeug (33) vorgesehenen Mittel eine kreisförmige Öffnung (30) in der Platte (7) und in der beweglichen Seite eine Öffnung aufweisen, die aus einem durch einen rechteckigen Teil (32) verlängerten kreisförmigen Teil (31) besteht, wobei das Betätigungswerkzeug (33) einen kugelförmigen Teil aufweist, der durch einen zylindrischen Teil geringeren Durchmessers verlängert ist, der der Breite des rechteckigen Teils (32) der Öffnungen der beweglichen Seite (2) entspricht, wobei sich diese Öffnungen in Höhe des Federblättchens (22) befinden, das den Verriegelungsnokken (23) trägt.
